# EUROPÄISCHE PATENTSCHRIFT

(11) **EP 0 002 687 B1**
(45) Veröffentlichungstag und Bekanntmachung des Hinweises auf die Patenterteilung: **21.04.1982**
(21) Anmeldenummer: 78101562.3
(22) Anmeldetag: 05.12.1978
(51) Int. Cl.: F25B 39/00, F28D 7/10, F28F 13/08, F24J 3/04

(54) **Wärmeübertrager**
Apparatus using heat exchange
Echangeur de chaleur

(30) Priorität: 24.12.1977 DE 2757950
(43) Veröffentlichungstag der Anmeldung: 11.07.1979
(73) Patentinhaber: KÜPPERSBUSCH AKTIENGESELLSCHAFT, D-4650 Gelsenkirchen (DE)
(72) Erfinder: Schnadt, Friedrich, Ing. grad., D-4630 Bochum (DE)
(74) Vertreter: Vogl, Leo, Dipl.-Ing.

## Beschreibung

Die Erfindung betrifft einen Wärmeübertrager gemäß dem Oberbegriff des ersten Patentanspruchs.

Bei einem bekannten Wärmeübertrager dieser Art (DE-C-341 457) sind mehrere Rohrkörper übereinander und parallel zueinander verlaufend angeordnet. Die einzelnen Rohrkörper bestehen aus zwei konzentrisch zueinander angeordneten Rohren, die jeweils an gegenüberliegenden Enden mit dem zugehörigen, nachfolgenden Rohr strömungsmäßig verbunden sind. Der Wärmeübertrager ist in den Kältemittelkreislauf einer mit einem Kompressor betriebenen Wärmepumpe eingeschaltet. Die konzentrisch zueinander angeordneten Rohre weisen über ihre Länge gleichbleibende Durchmesser auf, wobei durch den in allen Rohrkörpern gleichen Strömungsquerschnitt zwischen dem inneren Rohr und dem äußeren Rohr Kältemittel geführt wird. Im Gegenstrom zum Kältemitte: wird durch das innere Rohr Wasser geführt. Der obenliegende Bereich dieses Wärmeübertragers ist für überhitztes Kältemittelgas und der untere Bereich für Naßdampf-Kälternittel vorgesehen. Im praktischen Betrieb zeigt es sich bei dieser Ausgestaltung, daß der Wärmeübergang zwischen den beiden Wärmeaustauschmedien über die Länge des Strömungsweges im Wärmeübertrager unterschiedlich groß ist.

Es ist auch ein Wärmeübertrager bekannt (US-A-3 749 155), mit dem verflüssigte Gase in den gasförmigen Zustand zurückgeführt werden. Hierzu ist ein Rohr mit an der äußeren Oberfläche angeordneten Wärmeaustauschrippen vorgesehen, in dessen Hohlraum von unten das flüssige Gas eingeführt wird. In diesem Hohlraum ragt von oben ein voller Kern, dessen Durchmesser nach unten zu kleiner wird. Als Wärmeträger rieselt bei diesem Wärmeübertrager Wasser über die freie Oberfläche des Rohres bzw. der Wärmetauschrippen. Ein Wärmeübertrager dieser Art ist daher nur für die Anwendung in senkrechter Anordnung geeignet, wobei für die Förderung und das Auffangen des frei fließenden Wärmeträgers entsprechende Einrichtungen vorgesehen sein müssen.

Der Erfindung liegt die Aufgabe zugrunde, bei einem Wärmeübertrager gemäß dem Oberbegriff des ersten Patentanspruchs Maßnahmen zu treffen, durch die mit einfachen Mitteln eine Steigerung des Wärmeübergangs zwischen dem Kältemittel und dem damit in Wärmeaustausch stehenden Wärmeträger erreicht wird, wobei die in Wärmeaustausch tretenden Medien in geschlossenen Rohrleitungen geführt werden, die nach einfachen technischen Herstellungsverfahren gefertigt und zusammengabaut werden können.

Die Lösung dieser Aufgabe erfolgt gemäß der Erfindung durch die kennzeichnenden Merkmale des ersten Patentanspruchs.

Bei dieser Ausgestaltung wird das innere Rohr sowohl zur Führung des Wärmeträgers verwendet und dient gleichzeitig durch seine Abschnitte mit unterschiedlichen Strömungsquerschnitten dazu, für die einzelnen Stufen der Kondensation bzw. der Verdampfung optimale thermodynamische Strömungsbedingungen für den Wärmeübergang zu schaffen. Je größer die Strömungsgeschwindigkeit eines Gases ist, um sc höher ist auch der Wärmeübergang an den Wärmeübertragungsflächen. Deshalb wird z. B. bei der Kondensation das überhitzte Kältemittelgas zunächst in den Bereich mit dem kleineren Strömungsquerschnitt eingeführt, den es mit hoher Geschwindigkeit und großer Wärmeabgabe passiert. Dabei geht es in den Zustand der Sättigung mit größerer Massenstromdichte über. Mit höherer Massenstromdichte steigt aber der Druckverlust. Deshalb wird das in Naßdampf übergehende Kältemittel anschließend in den Bereich mit dem vergrößerten Strömungsquerschnitt geführt. Hierdurch wird somit abhängig vom Zustand des Kältemittels über die Länge des Wärmeübertragers ein optimaler Wärmeübergang bei geringem Druckverlust erreicht.

Die Erfindung ist nachfolgend an Hand der Zeichnungen eines Ausführungsbeispiels näher erläutert. Es zeigt
Fig. 1 einen Wärmeübertrager im Längsschnitt,
Fig. einen Querschnitt des Wärmeübertragers in seinem Bereich mit großem Strömungsquerschnitt,
Fig. einen Querschnitt des Wärmeübertragers in seinem Bereich mit kleinem Strömungsquerschnitt und
Fig. 4 einen Längsschnitt des Wärmeübertragers in seinem Bereich kleinen Strömungsquerschnitts in vergrößerter Darstellung.

Ein Wärmeübertrager ist aus einem Außenrohr 1 und einem davon koaxial umgriffenen Innenrohr 2 gebildet. Das Außenrohr 1 weist über seine Länge einen gleichbleibenden Durchmesser auf, während sich der Durchmesser des Innenrohres 2 über seine Länge vermindert. Dabei besteht das Innenrohr 2 aus einem zylindrischen Rohrabschnitt 3 großen Durchmessers, das über einen kegeligen Rohrabschnitt 4 in einen Rohrabschnitt 5 kleinen Durchmessers übergeht. Hierdurch sind Bereiche im Wärmeübertrager mit unterschiedlichen Strömungsquerschnitten für das zwischen den Rohren 1 und 2 hindurchzuführende Kältemittel gebildet.

Im Bereich mit dem erweiterten Strömungsquerschnitt befinden sich auf dem Rohrabschnitt 5 mit dem kleinen Durchmesser radial stehende und axial sich erstreckende Rippen 6 zur Vergrößerung der Wärmeübergangsfläche vom Kältemittel zum Innenrohr 2 bzw. dem darin geführten Wärmeträger. Dagegen ist um den Rohrabschnitt 3 mit großem Durchmesser ein Draht 7 in Windungen mit Steigung gewickelt, der zur Verwirbelung des dort strömenden überhitzten Kältemittelgases dient. Der konische Rohrabschnitt 4 ist in dem Abschnitt angeordnet, in dem das Kältemittel vom überhitzten Zustand in den den Naßdampf-Zustand übergeht. Durch entsprechend lange Ausbildung des Rohrab-. schnitts 4 kann dabei auch in diesem Übergangszustand des Kältemittels ein optimaler Wärmeübergang erzielt und dem Umstand Rechnung getragen werden, daß der Übergangszustand z. B. abhängig von der Temperatur des Wärmeträgers an unterschiedlichen Orten längs des Wärmeübertragers eintreten kann.

Bei der Verwendung des so aufgebauten Wärmeübertragers als Verdampfer im Kältemittelkreislauf einer Wärmepumpe oder Kältemaschine wird das Kältemittel nach der üblichen Expansion in den Bereich des erweiterten Strömungsquerschnitts zwischen dem Außenrohr 1 und dem Rohrabschnitt 5 des Innenrohrs 2 eingeführt, dort nimmt es Wärme aus dem im Innenrohr 2 fließenden Wärmeträger auf und geht fortschreitend in den gasförmigen Zustand mit abnehmender Sättigung über. Es tritt dann in den verkleinerten Strömungsquerschnitt zwischen dem Außenrohr 1 und dem Rohrabschnitt 3 des Innenrohres 2 über, wo es infolge wesentlich höherer Geschwindigkeit und entsprechend gesteigerter Wärmeaufnahme schnell überhitzt wird und als reines Gas dem Kompressor der Wärmepumpe zugeführt werden kann.

Bei Verwendung des Wärmeübertragers als Kondensator wird das überhitzte gasförmige Kältemittel in entgegengesetzter Richtung zunächst dem verkleinerten Strömungsquerschnitt zugeführt und geht nach entsprechender Wärmeabgabe an das Wärmeträgermittel in Naßdampf und dabei in den erweiterten Strömungsquerschnitt über.

Neben den thermodynamischen Verbesserungen wird auch noch erreicht, daß lediglich der Rohrabschnitt 5 im Bereich des großen Strömungsquerschnitts aus schwierig herzustellendem Rippenstrangprofil gefertigt werden muß.

## Patentansprüche

1. Wärmeübertrager zum Verdampfen oder Kondensieren von Kältemittel im Kältemittelkreislauf einer mit einem Kompressor betriebenen Wärmepumpe, bei dem zwei koaxial angeordnete Rohre (1, 2) vorgesehen sind, von denen ein erstes Rohr (1) durchgehend gleichen Durchmesser aufweist und das Kältemittel im freien Strömungsquerschnitt zwischen den beiden Rohren sowie ein Wärmeträger für den Wärmeaustausch mit dem Kältemittel im inneren Rohr (2) geführt ist, wobei das Kältemittel zuerst als Naßdampf und dann als überhitztes Gas auftritt, dadurch gekennzeichnet, daß das innere Rohr (2) über einen kegeligen Rohrabschnitt (4) in einen Rohrabschnitt (3) größeren Durchmessers übergeht und daß der Naßdampf im größeren und das überhitzte Gas im kleineren Strömungsquerschnitt geführt ist.

2. Wärmeübertrager nach Anspruch 1, dadurch gekennzeichnet, daß im erweiterten Bereich des Strömungsquerschnitts Wärmetauschrippen (6) am inneren Rohr (5) vorgesehen sind.

3. Wärmeübertrager nach Anspruch 1 oder 2, dadurch gekennzeichnet, daß im Strömungsquerschnitt im Bereich für das überhitzte Gas Verwirbelungselemente (7) angeordnet sind.

## Claims

1. Heat exchanger, for the evaporation or condensation of coolant in the coolant circuit of a heat pump driven by a compressor, in which two co-axially arranged tubes (1, 2) are arranged, of which a first tube (1) displays continuously equal diameter and the coolant is conducted in the free flow cross-section between both the tubes as weli as a heat carrier for the heat exchange with the coolant is conducted in the inner tube (2), wherein the coolant first appears as wet vapour and then as superheated gas, characterised thereby, that the inner tube (2) changes through a conical tube portion (4) into a tube portion (3) of greater diameter and that the wet vapour is conducted in the larger and the superheated gas in the smaller flow cross-section.

2. Heat exchanger according to claim 1, characterised thereby, that heat exchange ribs (6) are provided at the inner tube (5) in the enlarged region of the flow cross-section.

3. Heat exchanger according to claim 1 or 2, characterised thereby, that turbulence elements (7) are arranged in the flow cross-section in the region for the superheated gas.

## Revendications

1. Echangeur de chaleur pour l'évaporation et la condensation de fluides frigorifiques dans le circuit fermé d'une pompe à chaleur commandée par un compresseur, le circuit fermé comportant deux tubes (1, 2) disposés coaxiale- ment et dont le premier tube (1) présente le même diamètre sur toute sa longueur, le fluide frigorifique circulant à l'intérieur de l'espace délimité par le tube extérieur et le tube intérieur tandis qu'un fluide caloporteur pour l'échange de chaleur avec le fluide frigorifique circule dans le tube intérieur (2), le fluide frigorifique se présentant d'abord sous forme de vapeur humide et ensuite sous forme de gaz surchauffé, caractérisé en ce que le tube intériur (2) présente une zone de transition conique (4) à laquelle fait suite un tronçon tubulaire (3) de plus grand diamètre et en ce que la vapeur humide circule dans le tronçon tubulaire de plus grand diamètre tandis que le gaz surchauffé circule dans le tronçon tubulaire de plus petit diamètre.

2. Echangeur de chaleur suivant la revendication 1, caractérisé en ce que des ailettes échangeuses de chaleur (6) sont preévues sur le tube intérieur (5) au niveau de la section d'écoulement élargie.

3. Echangeur de chaleur suivant l'une des revendications 1 ou 2, caractérisé en ce que des éléments perturbateurs (7) sont disposés à l'intérieur de la section d'écoulement dans la zone où circule le gaz surchauffé.
